# FASCICULE DE BREVET EUROPEEN

(11) **EP 1 680 715 B1**
(45) Date de publication et mention de la délivrance du brevet: **30.11.2011**
(21) Numéro de dépôt: 04791746.3
(22) Date de dépôt: 21.10.2004
(51) Int. Cl.: G04B 37/04, G04B 37/14

(54) **PIECE D'HORLOGERIE A BOITE DE MONTRE REVERSIBLE**
UHR MIT UMKEHRBAREM UHRGEHÄUSE
TIMEPIECE WITH REVERSIBLE WATCH CASE

(30) Priorité: 04.11.2003 CH 188303
(43) Date de publication de la demande: 19.07.2006
(73) Titulaire: Richemont International S.A., 1752 Villars-sur-Glâne (CH)
(72) Inventeur: WILD, Daniel, CH-1347 Le Sentier (CH)
(74) Mandataire: Micheli, Michel Pierre
(86) Numéro de dépôt international: PCT/IB2004/003497
(87) Numéro de publication internationale: WO 2005/043259

(56) Documents cités:
- CH-A- 181 003
- CH-A- 323 052
- DE-U1- 9 408 566
- FR-A1- 2 804 217

## Description

La présente invention concerne une pièce d'horlogerie à boîte de montre réversible, et plus particulièrement une pièce d'horlogerie comprenant un cadre-châssis et une boîte de montre montée de façon réversible dans le cadre-châssis pour pouvoir prendre une première position dans laquelle le cadran de la boîte de montre est visible et une seconde position ou position retournée dans laquelle le fond ou un autre cadran de la boîte de montre est visible.

De telles pièces d'horlogerie sont décrites dans les documents DE 9408566U, CH 181.003, CH 189.911 et FR 733.729. Elles présentent toutes l'inconvénient de laisser apparaître un jour entre le cadre-châssis et la boîte de montre lorsque cette dernière est dans l'une ou l'autre des deux positions susmentionnées, ce qui nuit à l'esthétique de la pièce d'horlogerie.

La présente invention vise à remédier à cet inconvénient ou au moins à l'atténuer et propose, pour ce faire, une pièce d'horlogerie, en particulier une montre-bracelet, selon la revendication 1 annexée, des modes de réalisation particuliers étant définis dans les revendications dépendantes.

D'autres caractéristiques et avantages de la présente invention apparaîtront à la lecture de la description détaillée suivante faite en référence aux dessins annexés dans lesquels :
- les figures 1 et 2 sont des vues de profil représentant une montre selon un premier mode de réalisation de l'invention respectivement dans une position intermédiaire ouverte et dans une position fermée ;
- les figures 3 et 4 sont respectivement des vues de dessus et de dessous de la montre selon le premier mode de réalisation de l'invention ;
- la figure 5 est une vue de profil partielle de la montre selon le premier mode de réalisation de l'invention montrant notamment une couronne de mise à l'heure et des saillies protège-couronne de cette montre ;
- la figure 6 est une vue en coupe transversale de la montre selon le premier mode de réalisation de l'invention, prise suivant la ligne VI-VI de la figure 3 ;
- la figure 7 est une vue partielle en coupe transversale de la montre selon le premier mode de réalisation de l'invention, prise suivant la ligne VII, VIII de la figure 3 et représentant en particulier, en position éclatée, un trou taraudé et une vis correspondante servant à fixer entre eux deux parties d'un cadre-châssis de la montre ; pour des raisons de clarté, une cloche et une vis d'assemblage servant à fixer entre eux deux parties de la boîte de montre n'ont pas été représentées à la figure 7 ;
- la figure 8 est une vue partielle en coupe transversale de la montre selon le premier mode de réalisation de l'invention, prise suivant la ligne VII, VIII de la figure 3 et représentant en particulier la cloche et la vis d'assemblage précitées ; pour des raisons de clarté, le trou taraudé et la vis correspondante illustrés à la figure 7 n'ont pas été représentés à la figure 8 ;
- la figure 9 est une vue partielle en coupe transversale de la montre selon le premier mode de réalisation de l'invention, prise suivant la ligne IX de la figure 3 ;
- la figure 10 est une vue schématique en perspective montrant la montre selon le premier mode de réalisation de l'invention dans une position ouverte ;
- la figure 11 montre schématiquement en perspective (figure 11 a), en vues de profil (figures 11b et 11d) et en vue de dessus (figure 11 c) la boîte de montre d'une montre selon un second mode de réalisation de l'invention ; et
- la figure 12 montre schématiquement en perspective (figure 12a), en vues de profil (figures 12b et 12d) et en vue de dessus (figure 12c) la boîte de montre d'une montre selon un troisième mode de réalisation de l'invention.

En référence aux figures 1 à 10, une pièce d'horlogerie du type montre-bracelet selon un premier mode de réalisation de l'invention comprend un berceau 1 de forme générale circulaire muni, à deux extrémités diamétralement opposées, d'éléments 2a, 2b d'attache à un bracelet (non représenté). Un cadre-châssis sans fond 3, de forme annulaire et ayant un diamètre externe plus grand que le diamètre du berceau 1, est articulé par une de ses extrémités à une extrémité du berceau 1 au moyen d'une charnière 4 et, en position de repos, est superposé au berceau 1 de façon concentrique avec ce dernier (figure 2). Ce cadre-châssis 3 est constitué de deux pièces, un cadre inférieur 3a et un cadre supérieur 3b, assemblées l'une à l'autre au moyen de vis 3c (figure 7) régulièrement réparties dans le cadre-châssis 3 et vissées chacune dans un trou borgne taraudé correspondant 3d formé dans le cadre-châssis 3. Les vis 3c, dont une seule est visible à la figure 7, sont typiquement au nombre de quatre mais peuvent bien entendu être en nombre différent si cela est souhaité. Afin que ces vis 3c ne soient pas visibles lorsque la montre est au poignet de l'utilisateur et le cadre-châssis 3 en position de repos, les trous borgnes 3d débouchent sur la surface inférieure, désignée par 3e, du cadre-châssis 3.

Comme cela apparaît sur les figures 1 à 4, la charnière 4 est constituée d'une partie centrale 4a, d'une partie extérieure 4b faisant partie du cadre-châssis 3 et plus particulièrement de la pièce inférieure 3a de ce cadre-châssis 3, et de vis 4c logées à l'intérieur de ces parties centrale et extérieure 4a, 4b et définissant l'axe de la charnière.

Deux évidements complémentaires formés respectivement dans les pièces 3a, 3b du cadre-châssis 3 et situés au droit de la charnière 4 définissent un trou borgne 3f (figure 6) débouchant dans l'intérieur du cadre-châssis 3 (figure 6). Ce trou borgne 3f reçoit une première extrémité 5a d'une cheville 5. Deux autres évidements complémentaires formés respectivement dans les pièces 3a, 3b, à l'opposé diamétralement du trou borgne 3f, définissent un trou traversant 3g permettant le passage à travers la paroi du cadre-châssis 3 d'un tube de couronne 6. La cheville 5 et le tube de couronne 6 sont solidaires d'une boîte de montre comprenant une lunette ou carrure 7, un fond 8 et un cercle 9 et servent de support à cette boîte de montre dans le cadre-châssis 3. Plus particulièrement, une seconde extrémité 5b de la cheville 5 est vissée et collée dans le cercle 9 et une première extrémité 6a du tube de couronne 6 est chassée et collée dans ce même cercle 9. La seconde extrémité 6b du tube de couronne 6 est, elle, connectée à une couronne de mise à l'heure 10 à l'extérieur du cadre-châssis 3. Le cercle 9 est constitué d'une seule pièce et est disposé dans un logement formé en partie dans la lunette 7 et en partie dans le fond 8, c'est-à-dire un logement défini par deux évidements complémentaires formés sur les faces internes respectives de la lunette 7 et du fond 8. Le cercle 9 loge lui-même un mouvement d'horlogerie 11 et un cadran 12, ce dernier étant surmonté d'une glace 13 montée dans la lunette 7. Des trous traversants diamétralement opposés 14, 15 formés chacun en partie dans la lunette 7 et en partie dans le fond 8 entre le logement du cercle 9 et la face interne du cadre-châssis 3 permettent le passage, respectivement, de la cheville 5 et du tube de couronne 6.

Avantageusement, la lunette 7 et le fond 8 sont fixés l'un à l'autre par des cloches d'assemblage 16, typiquement au nombre de quatre, régulièrement réparties le long de la périphérie de l'ensemble lunette 7-fond 8 (l'une de ces cloches 16 est représentée à la figure 8). Chaque cloche d'assemblage 16 a une forme générale cylindrique et comporte sur l'une de ses faces un évidement tronconique central 16a. Chaque cloche d'assemblage 16 est logée entièrement dans un logement de forme correspondante ménagé en partie dans la lunette 7 et en partie dans le fond 8 et est maintenue fermement dans ce logement par une vis 17 s'étendant dans le plan de la cheville 5 et du tube de couronne 6 successivement à travers un trou traversant central 18 formé dans la cloche 16 et un trou traversant 19 formé en partie dans la lunette 7 et en partie dans le fond 8 et jusqu'à l'intérieur d'un trou borgne taraudé 20 formé dans le cercle 9. Le trou borgne taraudé 20 reçoit l'extrémité filetée de la vis 17. La tête de la vis 17, quant à elle, est logée entièrement dans le trou traversant central 18 de la cloche 16 et s'appuie contre un épaulement 21 défini par ce trou 18. Chaque cloche d'assemblage 16 constitue ainsi un élément ancré à la fois dans la lunette 7 et le fond 8. En position d'utilisation de la montre, les cloches d'assemblage 16 sont en regard de la face interne du cadre-châssis 3 et sont donc cachées par ce dernier, comme représenté sur la figure 8.

En référence de nouveau à la figure 6, la cheville 5 est constituée d'un corps cylindrique 5c terminé au niveau de l'extrémité 5a par une portion hémisphérique et au niveau de l'extrémité 5b par une saillie. La saillie 5b et une partie du corps cylindrique 5c sont logées dans le cercle 9 tandis que la portion hémisphérique 5a et une partie du corps cylindrique 5c sont logées librement, c'est-à-dire sans y être fixées, dans le trou borgne 3f. Le fond du trou borgne 3f a une forme hémisphérique correspondant à celle de l'extrémité 5a de la cheville 5. Cette forme hémisphérique facilite la réalisation du trou borgne 3f en permettant le fraisage de chacun des deux demi-trous composant le trou 3f par une fraise sphérique placée perpendiculairement au plan du cadre correspondant 3a, 3b du cadre-châssis 3. La cheville 5 et le tube de couronne 6 définissent ensemble un axe de rotation géométrique diamétral 22 de la boîte de montre 7, 8, 9 par rapport au cadre-châssis 3.

Par ce montage de la boîte de montre 7, 8, 9 dans le cadre-châssis 3, la boîte de montre 7, 8, 9 est réversible et peut ainsi prendre deux positions de repos, ou positions d'utilisation, parallèles au cadre-châssis 3. Dans la première position, illustrée à la figure 6, le cadran 12 est visible et le fond 8 est caché. Dans la seconde position (non représentée), le cadran 12 est en regard de la face supérieure du berceau 1 et est donc caché, et la face externe du fond 8 est visible. Cette face externe du fond 8 peut à cet effet comporter un décor, tel que des émaux, transformant la montre en une pièce de bijouterie. En variante toutefois, le fond 8 pourrait être remplacé par une seconde lunette portant un second cadran et produisant un effet esthétique différent de celui de la lunette 7 associée au cadran 12.

Pour retourner la boîte de montre 7, 8, 9 dans le cadre-châssis 3, c'est-à-dire la faire passer d'une position de repos à l'autre, on fait d'abord pivoter par rapport au berceau 1, autour de l'axe de rotation défini par la charnière 4, l'ensemble constitué par le cadre-châssis 3 et la boîte de montre 7, 8, 9, comme montré à la figure 1, jusqu'à ce que cet ensemble 3, 7, 8, 9 fasse un angle suffisant avec le berceau 1. Puis, comme montré à la figure 10, on fait pivoter la boîte de montre 7, 8, 9 dans le cadre-châssis 3 de 180° sur elle-même, autour de l'axe de rotation 22 fixe par rapport au cadre-châssis 3, pour que le fond 8 prenne la place de la lunette 7 et réciproquement. On rabat ensuite l'ensemble constitué par le cadre-châssis 3 et la boîte de montre 7, 8, 9 sur le berceau 1. On notera que, du fait que les éléments 2a, 2b d'attache au bracelet sont solidaires du berceau 1 et indépendants du cadre-châssis 3, la boîte de montre 7, 8, 9 peut être retournée alors que la montre est au poignet de l'utilisateur.

En référence de nouveau à la figure 6, deux bagues métalliques 23a, 23b sont logées dans des cavités respectives diamétralement opposées pratiquées dans le flanc ou pourtour 24 de la boîte de montre 7, 8, 9 autour respectivement de la cheville 5 et du tube de couronne 6 et dépassent très légèrement de ce flanc 24 à l'extérieur de la boîte de montre 7, 8, 9. Ces bagues 23a, 23b sont en contact frictionnel avec le flanc ou face interne, désigné par 25, du cadre-châssis 3 et servent à supprimer le jeu dans la direction de l'axe 22 entre les flancs respectifs 24, 25 de la boîte de montre 7, 8, 9 et du cadre-châssis 3 et à empêcher que ces flancs 24, 25 ne se touchent. Des joints annulaires de friction 28a, 28b sont entourés et maintenus en compression dans le flanc 24 contre respectivement la périphérie de la cheville 5 et celle du tube de couronne 6 par les bagues 23a, 23b. Ces joints 28a, 28b ont pour fonction d'exercer une friction contre le flanc interne 25 du cadre-châssis 3 lors de la rotation de la boîte de montre 7, 8, 9 pour faire en sorte que la boîte de montre 7, 8, 9 ne tourne pas intempestivement dans le cadre-châssis 3 mais seulement sous l'effet d'un couple imprimé par l'utilisateur. Dans une variante de réalisation de l'invention, ces bagues 23a, 23b et ces joints 28a, 28b pourraient être logés dans le flanc interne 25 du cadre-châssis 3 et exercer une friction contre le flanc 24 de la boîte de montre 7, 8, 9.

De préférence, des moyens de verrouillage sont en outre prévus pour maintenir de façon déverrouillable le cadre-châssis 3 dans sa position de repos par rapport au berceau 1 (figures 2, 3). Ces moyens de verrouillage sont avantageusement sous la forme de deux butées à bille 26a, 26b logées dans deux saillies respectives 1 a, 1 b du berceau 1 situées de part et d'autre de la couronne 10 et faisant office de protège-couronne, les billes 26c, 26d de ces butées s'encliquetant dans des évidements correspondants 27 formés dans le flanc externe du cadre-châssis 3 (figures 3, 5, 9). D'autres moyens de verrouillage (non représentés) peuvent également être prévus pour maintenir de façon déverrouillable la boîte de montre 7, 8, 9 dans l'une ou l'autre de ses positions de repos par rapport au cadre-châssis 3.

La montre selon l'invention est par ailleurs rendue étanche par des joints annulaires 29a, 29b maintenus en compression entre la lunette 7, respectivement le fond 8, et le cercle 9, et un joint annulaire 30 maintenu en compression entre la lunette 7 et la glace 13. D'autre part, le collage de l'extrémité 5b de la cheville 5 et de l'extrémité 6a du tube de couronne 6 dans le cercle 9 est effectué au moyen d'une colle d'étanchéité.

Conformément à l'invention, afin de supprimer ou au moins réduire le jour apparaissant entre la boîte de montre 7, 8, 9 et le cadre-châssis 3, le flanc 24 de la boîte de montre 7, 8, 9 et le flanc interne 25 du cadre-châssis 3 sont sensiblement des portions d'une même surface de révolution 31 autour de l'axe de rotation 22. De cette façon, lors des mouvements de rotation sur elle-même de la boîte de montre 7, 8, 9 dans le cadre-châssis 3, le flanc 24 de la boîte de montre 7, 8, 9 épouse le flanc interne 25 du cadre-châssis 3.

Dans l'exemple illustré aux figures 1 à 10, la surface de révolution 31 est une sphère dont le centre O est situé sur l'axe 22, et les flancs 24, 25 sont des portions de cette sphère délimitées chacune par deux plans parallèles situés de part et d'autre de l'axe 22 et symétriques par rapport à cet axe 22 (cf. figure 6). Les figures 11 et 12 illustrent deux autres modes de réalisation, dans lesquels le flanc de la boîte de montre et le flanc interne du cadre-châssis présentent chacun des discontinuités de forme. Sur les figures 11 et 12, pour des raisons de clarté, seule la boîte de montre a été représentée, mais on comprendra que le flanc interne du cadre-châssis a la même forme que le flanc de la boîte de montre. Comme cela apparaît sur ces figures 11 et 12, le flanc de la boîte de montre est constitué de deux premières portions opposées situées de part et d'autre de l'axe de rotation 22 et de deux secondes portions opposées coupant l'axe de rotation 22 et raccordant les premières portions entre elles. Dans le mode de réalisation illustré à la figure 11, les premières portions, désignées par 32a, 32b, ont, dans un plan perpendiculaire à l'axe de rotation 22, un premier rayon de courbure R1 et un centre de courbure C1 situé sur l'axe 22 (cf. figure 11 b) et, dans un plan contenant l'axe 22 et perpendiculaire au plan précité, un second rayon de courbure R2 supérieur au rayon R1 (cf. figure 11 c) ; les secondes portions, désignées par 33a, 33b, ont, elles, une forme sphérique de rayon de courbure R3 (cf. figures 11c et 11d) et leurs centres de courbure respectifs sont situés sur l'axe 22. Dans le mode de réalisation illustré à la figure 12, les premières portions, désignées par 34a, 34b, ont, dans un plan perpendiculaire à l'axe de rotation 22, un rayon de courbure R4 et un centre de courbure C4 situé sur l'axe 22 (cf. figure 12b) et sont droites dans un plan contenant l'axe 22 et perpendiculaire au plan précité (cf. figure 12c) ; les secondes portions, désignées par 35a, 35b, sont, elles, planes et perpendiculaires à l'axe 22. Le flanc 34a, 35a, 34b, 35b consiste ainsi en une portion d'un cylindre délimitée par deux plans parallèles entre eux, situés de part et d'autre de l'axe 22 et parallèles à ce dernier.

Dans chacun des modes de réalisation illustrés aux figures 1-10, 11 et 12, l'axe de rotation 22 est un axe de symétrie pour le flanc de la boîte de montre et le flanc interne du cadre-châssis et ces flancs ont une même hauteur H constante (cf. figure 6). En variante, toutefois, l'axe de rotation 22, tout en étant situé dans un plan de symétrie du flanc de la boîte de montre perpendiculaire au plan de la boîte de montre pourrait être excentré par rapport à ce flanc, c'est-à-dire que le flanc de la boîte de montre pourrait avoir une hauteur plus grande d'un côté de l'axe 22 que de l'autre, par exemple pour conférer un aspect esthétique particulier à la montre dans l'une des deux positions de repos de la boîte de montre à l'intérieur du cadre-châssis. En variante également, le flanc de la boîte de montre et le flanc interne du cadre-châssis pourraient avoir une hauteur différente, par exemple le flanc de la boîte de montre pourrait avoir une plus grande hauteur que le flanc interne du cadre-châssis pour conférer un effet esthétique particulier.

Par ailleurs, bien que le cadre-châssis tel que représenté aux figures 1 à 10 soit fermé, c'est-à-dire entoure la boîte de montre sur tout le pourtour de celle-ci, le cadre-châssis de la montre selon l'invention pourrait en variante être ouvert. En particulier, dans le cas des exemples illustrés aux figures 11 et 12, le cadre-châssis pourrait être en forme de U.

En référence de nouveau aux figures 1 à 10, le montage de la montre selon l'invention est effectué de la manière suivante :
1. Le tube de couronne 6 est chassé et collé de façon étanche dans le cercle 9 et la cheville 5 est vissée et collée de façon étanche dans ce même cercle 9.
2. Le mouvement d'horlogerie 11 et le cadran 12 avec les aiguilles correspondantes sont montés dans le cercle 9.
3. La glace 13 et sa manchette (joint d'étanchéité annulaire 30) sont chassées dans la lunette 7.
4. Le joint d'étanchéité 29a est monté dans la lunette 7. L'ensemble constitué par le cercle 9, le mouvement 11 et le cadran 12 est placé dans la lunette 7. Le joint d'étanchéité 29b est posé contre le cercle 9 et le fond 8 est positionné. Tout en maintenant cet ensemble 7-9, 11, 12 entre deux doigts, les cloches d'assemblage 16 sont placées dans leurs logements respectifs puis vissées dans le cercle 9.
5. L'ensemble 7-9, 11, 12 est placé dans les cadres inférieur 3a et supérieur 3b formant le cadre-châssis 3 puis les cadres 3a, 3b sont fixés l'un à l'autre par les vis 3c. On notera à cet égard qu'une fonction des deux cadres 3a, 3b est de rendre possible le montage dans le cadre-châssis 3 de l'ensemble 7-9,11,12 compte tenu de la quasi-absence de jeu entre la boîte de montre 7-9 et le cadre-châssis 3 et de la forme en portion de surface de révolution du flanc 24 de la boîte de montre 7-9 et du flanc interne 25 du cadre-châssis 3.
6. Les butées à bille 26a, 26b sont chassées dans les saillies 1 a, 1 b du berceau 1 et les vis 4c sont placées dans les parties de charnière 4a, 4b pour articuler l'ensemble 3, 7-9, 11, 12 au berceau 1.

## Revendications

1. Pièce d'horlogerie comprenant un cadre-châssis (3) dans lequel est montée de façon réversible une boîte de montre (7, 8, 9), la boîte de montre (7, 8, 9) étant mobile en rotation dans le cadre-châssis (3) autour d'un axe déterminé (22) traversant le flanc (24) de la boîte de montre (7, 8, 9) et le flanc interne (25) du cadre-châssis (3), **caractérisée en ce que** lesdits flancs (24, 25) de la boîte de montre (7, 8, 9) et du cadre-châssis (3) sont sensiblement des portions d'une même surface de révolution autour de l'axe déterminé (22).

2. Pièce d'horlogerie selon la revendication 1, **caractérisée en ce que** l'axe déterminé (22) est un axe de symétrie pour chacun desdits flancs (24, 25).

3. Pièce d'horlogerie selon la revendication 2, **caractérisée en ce que** lesdits flancs (24, 25) ont sensiblement une même hauteur (H) constante.

4. Pièce d'horlogerie selon l'une quelconque des revendications 1 à 3, **caractérisée en ce que** lesdits flancs (24, 25) sont des portions d'une sphère (31) ayant pour centre un point (O) situé sur l'axe déterminé (22).

5. Pièce d'horlogerie selon l'une quelconque des revendications 1 à 3, **caractérisée en ce que** lesdits flancs sont chacun composés de deux premières portions de flanc opposées (32a, 32b ; 34a, 34b) situées de part et d'autre de l'axe déterminé (22) et de deux secondes portions de flanc opposées (33a, 33b ; 35a, 35b) coupant l'axe déterminé (22) et raccordant les premières portions de flanc (32a, 32b ; 34a, 34b) entre elles, chaque seconde portion de flanc définissant avec chaque première portion de flanc une discontinuité de forme.

6. Pièce d'horlogerie selon l'une quelconque des revendications 1 à 5, **caractérisée en ce que** le cadre-châssis (3) est fermé.

7. Pièce d'horlogerie selon l'une quelconque des revendications 1 à 6, **caractérisée en ce que** le cadre-châssis (3) est constitué de deux cadres (3a, 3b) superposés et assemblés l'un à l'autre, ces deux cadres (3a, 3b) rendant possible le montage de la boîte de montre (7, 8, 9) dans le cadre-châssis (3).

8. Pièce d'horlogerie selon la revendication 7, **caractérisée en ce que** le cadre-châssis (3) comprend un trou borgne (3f) à fond hémisphérique et composé de deux demi-trous formés respectivement dans les deux cadres (3a, 3b) du cadre-châssis (3), ce trou borgne (3f) recevant une extrémité (5a) d'une cheville (5) définissant l'axe déterminé (22).

9. Pièce d'horlogerie selon l'une quelconque des revendications 1 à 8, **caractérisée en ce que** la boîte de montre (7, 8, 9) comprend une lunette (7) et un fond (8) ou une seconde lunette assemblés l'un à l'autre au moyen d'au moins un élément (16) ancré en partie dans la lunette (7) et en partie dans le fond (8) ou la seconde lunette et situé en regard du flanc interne (25) du cadre-châssis (3) lorsque la boîte de montre (7, 8, 9) est dans une position de repos parallèle au cadre-châssis (3) de façon à être caché par le cadre-châssis (3).

10. Pièce d'horlogerie selon la revendication 9, **caractérisée en ce qu'**elle comprend plusieurs éléments d'ancrage (16) régulièrement répartis dans la périphérie de la boîte de montre (7, 8, 9), **en ce que** chaque élément d'ancrage (16) se présente sous la forme d'une cloche d'assemblage logée dans un logement de forme correspondante formé en partie dans la lunette (7) et en partie dans le fond (8) ou la seconde lunette, et **en ce que** chaque élément d'ancrage (16) est fixé au moyen d'une vis (10) à un cercle (9) de support de mouvement d'horlogerie logé entre la lunette (7) et le fond (8) ou la seconde lunette.

11. Pièce d'horlogerie selon l'une quelconque des revendications 1 à 10, **caractérisée en ce que** l'axe déterminé (22) est confondu avec l'axe d'un tube de couronne (6) associé à la boîte de montre (7, 8, 9), ce tube de couronne (6) traversant la paroi du cadre-châssis (3) et ayant une première extrémité (6a) logée dans la boîte de montre (7, 8, 9) et une seconde extrémité (6b) associée à une couronne de mise à l'heure (10) à l'extérieur du cadre-châssis (3).

12. Pièce d'horlogerie selon l'une quelconque des revendications 1 à 11, **caractérisée en ce qu'**elle comprend en outre au moins un joint de friction (28a, 28b) logé dans le flanc (24) de la boîte de montre (7, 8, 9) ou dans le flanc interne (25) du cadre-châssis (3) pour exercer une friction contre, respectivement, le flanc interne (25) du cadre-châssis (3) ou le flanc (24) de la boîte de montre (7, 8, 9) lors de la rotation de la boîte de montre (7, 8, 9) dans le cadre-châssis (3).

13. Pièce d'horlogerie selon l'une quelconque des revendications 1 à 12, **caractérisée en ce qu'**elle comprend en outre des première et seconde bagues opposées (23a, 23b) logées dans le flanc (24) de la boîte de montre (7, 8, 9) ou dans le flanc interne (25) du cadre-châssis (3) autour de l'axe déterminé (22) pour supprimer le jeu entre lesdits flancs (24, 25) dans la direction de l'axe déterminé (22).

14. Pièce d'horlogerie selon l'une quelconque des revendications 1 à 13, **caractérisée en ce que** la boîte de montre (7, 8, 9) comprend une lunette (7) et un fond (8) ou une seconde lunette assemblés l'un à l'autre ainsi qu'un cercle (9) de support de mouvement d'horlogerie logé entre la lunette (7) et le fond (8) ou la seconde lunette, **en ce que** des premier et second joints d'étanchéité annulaires (29a, 29b) sont maintenus en compression, respectivement, entre la lunette (7) et le cercle (9) et entre le fond (8) ou la seconde lunette et le cercle (9), et **en ce qu'**un troisième joint d'étanchéité annulaire (30) est maintenu en compression entre la lunette (7) et une glace (13) montée dans la lunette (7).

15. Pièce d'horlogerie selon l'une quelconque des revendications 1 à 14, **caractérisée en ce qu'**elle comprend en outre un berceau (1) muni d'éléments (2a, 2b) d'attache à un bracelet et **en ce que** le cadre-châssis (3) est articulé par une de ses extrémités à une extrémité du berceau (1) de façon à pouvoir prendre une position de repos où le cadre-châssis (3) est superposé au berceau (1) et une position ouverte autorisant un retournement de la boîte de montre (7, 8, 9) dans le cadre-châssis (3).

16. Pièce d'horlogerie selon la revendication 15, **caractérisée en ce qu'**elle comprend en outre des moyens (26a - 26d) pour verrouiller de façon déverrouillable le cadre-châssis (3) dans sa position de repos.

17. Pièce d'horlogerie selon la revendication 16, **caractérisée en ce que** lesdits moyens pour verrouiller de façon déverrouillable le cadre-châssis dans sa position de repos comprennent des éléments d'encliquetage (26a - 26d) logés dans deux saillies protège-couronne (1 a, 1 b) du berceau (1) situées de part et d'autre d'une couronne de mise à l'heure (10) associée à la boîte de montre (7, 8, 9).

18. Pièce d'horlogerie selon l'une quelconque des revendications 1 à 17, **caractérisée en ce qu'**elle consiste en une montre-bracelet.

## Claims

1. Timepiece comprising a frame (3) in which a watch case (7, 8, 9) is mounted in reversible manner, the watch case (7, 8, 9) being rotatable within the frame (3) around a determined axis (22) traversing the flank (24) of the watch case (7, 8, 9) and the inner flank (25) of the frame (3), **characterised in that** said flanks (24, 25) of the watch case (7, 8, 9) and of the frame (3) substantially are parts of a same surface of revolution around the determined axis (22).

2. Timepiece according to claim 1, **characterised in that** the determined axis (22) is an axis of symmetry for each of said flanks (24, 25).

3. Timepiece according to claim 2, **characterised in that** said flanks (24, 25) have substantially a same constant height (H).

4. Timepiece according to any of claims 1 to 3, **characterised in that** said flanks (24, 25) are parts of a sphere (31), the centre of which is a point (O) located on the determined axis (22).

5. Timepiece according to any of claims 1 to 3, **characterised in that** said flanks each consist of two first, opposite flank parts (32a, 32b; 34a, 34b) located on either side of the determined axis (22), and of two second, opposite flank parts (33a, 33b; 35a, 35b) intersecting the determined axis (22) and interconnecting the first flank parts (32a, 32b; 34a, 34b), each second flank part together with each first flank part defining a shape discontinuity.

6. Timepiece according to any of claims 1 to 5, **characterised in that** the frame (3) is closed.

7. Timepiece according to one of claims 1 to 6, **characterised in that** the frame (3) consists of two frame parts (3a, 3b) superimposed and assembled, the two frame parts (3a, 3b) making possible an assembly of the watch case (7, 8, 9) in the frame (3).

8. Timepiece according to claim 7, **characterised in that** the frame (3) comprises a blind hole (3f) with hemispherical bottom and consisting of two half holes formed in the two frame parts (3a, 3b), respectively, of the frame (3), this blind hole (3f) receiving an end (5a) of a pin (5) defining the determined axis (22).

9. Timepiece according to any of claims 1 to 8, **characterised in that** the watch case (7, 8, 9) comprises a bezel (7) and a back cover (8) or a second bezel, assembled by means of at least one element (16) anchored partly in the bezel (7) and partly in the back cover (8) or second bezel and facing the inner flank (25) of the frame (3) when the watch case (7, 8, 9) is in a rest position parallel to the frame (3), so as to be hidden by the frame (3).

10. Timepiece according to claim 9, **characterised in that** it comprises several anchoring elements (16) regularly distributed in the periphery of the watch case (7, 8, 9), **in that** each anchoring element (16) is in the shape of a mounting bell housed in a seat of matching shape formed partly in the bezel (7) and partly in the back cover (8) or in the second bezel, and **in that** each anchoring element (16) is fixed by means of a screw (10) to a clockwork movement support ring (9) that is housed between the bezel (7) and the back cover (8) or second bezel.

11. Timepiece according to any of claims 1 to 10, **characterised in that** the determined axis (22) coincides with the axis of a crown's tube (6) associated with the watch case (7, 8, 9), this crown's tube (6) traversing the wall of the frame (3) and having a first end (6a) housed in the watch case (7, 8, 9) and a second end (6b) associated with a setting crown (10) outside the frame (3).

12. Timepiece according to any of claims 1 to 11, **characterised in that** it further comprises at least one friction joint (28a, 28b) housed in the flank (24) of the watch case (7, 8, 9) or in the inner flank (25) of the frame (3), in order to offer friction with the inner flank (25) of the frame (3) or with the flank (24) of the watch case (7, 8, 9), respectively, upon rotation of the watch case (7, 8, 9) in the frame (3).

13. Timepiece according to any of claims 1 to 12, **characterised in that** it further comprises first and second opposite rings (23a, 23b) housed in the flank (24) of the watch case (7, 8, 9) or in the inner flank (25) of the frame (3) and surrounding the determined axis (22) so as to suppress the play between said flanks (24, 25) in the direction of the determined axis (22).

14. Timepiece according to any of claims 1 to 13, **characterised in that** the watch case (7, 8, 9) comprises a bezel (7) and a back cover (8) or a second bezel assembled to one another, as well as a clockwork movement support ring (9) housed between the bezel (7) and the back cover (8) or second bezel, **in that** first and second annular gaskets (29a, 29b) are kept in compression between the bezel (7) and the ring (9) and between the back cover (8) or second bezel and the ring (9), respectively, and **in that** a third annular gasket (30) is kept in compression between the bezel (7) and a glass (13) mounted in the bezel (7).

15. Timepiece according to any of claims 1 to 14, **characterised in that** it further comprises a support (1) provided with elements (2a, 2b) for attachment to a bracelet, and **in that** the frame (3) is articulated at one of its ends with one end of the support (1), so as to be able to assume a rest position where the frame (3) is superimposed upon the support (1), and an open position allowing the watch case (7, 8, 9) to be turned over in the frame (3).

16. Timepiece according to claim 15, **characterised in that** it further comprises means (26a - 26d) for unlockably locking the frame (3) in its rest position.

17. Timepiece according to claim 16, **characterised in that** said means for unlockably locking the frame in its rest position comprise detent elements (26a - 26d) housed in two crown-protecting projections (1a, 1b) of the support (1) that are located on either side of a setting crown (10) associated with the watch case (7, 8, 9).

18. Timepiece according to any of claims 1 to 17, **characterised in that** it consists of a wristwatch.

## Patentansprüche

1. Uhr, die einen Gehäuserahmen (3) umfasst, in dem ein Uhrengehäuse (7, 8, 9) auf reversible Weise eingebaut ist, wobei das Uhrengehäuse (7, 8, 9) im Gehäuserahmen (3) um eine bestimmte Achse (22) drehbeweglich ist, die die Seitenwand (24) des Uhrengehäuses (7, 8, 9) und die innere Seitenwand (25) des Gehäuserahmens (3) durchquert, **dadurch gekennzeichnet, dass** die Seitenwände (24, 25) des Uhrengehäuses (7, 8, 9) und des Gehäuserahmens (3) im Wesentlichen Abschnitte einer selben Umdrehungsfläche um die bestimmte Achse (22) sind.

2. Uhr nach Anspruch 1, **dadurch gekennzeichnet, dass** die bestimmte Achse (22) eine Symmetrieachse für jede der Seitenwände (24, 25) ist.

3. Uhr nach Anspruch 2, **dadurch gekennzeichnet, dass** die Seitenwände (24, 25) im Wesentlichen eine selbe konstante Höhe (H) aufweisen.

4. Uhr nach einem der Ansprüche 1 bis 3, **dadurch gekennzeichnet, dass** die Seitenwände (24, 25) Abschnitte einer Kugel (31) sind, die als Mittelpunkt einen Punkt (O) aufweist, der auf der bestimmten Achse (22) gelegen ist.

5. Uhr nach einem der Ansprüche 1 bis 3, **dadurch gekennzeichnet, dass** die Seitenwände jeweils aus zwei entgegengesetzten ersten Seitenwandabschnitten (32a, 32b; 34a, 34b), die auf beiden Seiten der bestimmten Achse (22) gelegen sind, und zwei entgegengesetzten zweiten Seitenwandabschnitten (33a, 33b; 35a, 35b) zusammengesetzt sind, die die bestimmte Achse (22) schneiden und die ersten Seitenwandabschnitte (32a, 32b; 34a, 34b) miteinander verbinden, wobei jeder zweite Seitenwandabschnitt mit jedem ersten Seitenwandabschnitt eine Formunstetigkeit bestimmt.

6. Uhr nach einem der Ansprüche 1 bis 5, **dadurch gekennzeichnet, dass** der Gehäuserahmen (3) geschlossen ist.

7. Uhr nach einem der Ansprüche 1 bis 6, **dadurch gekennzeichnet, dass** der Gehäuserahmen (3) aus zwei übereinanderliegenden und miteinander zusammengebauten Rahmen (3a, 3b) aufgebaut ist, wobei diese zwei Rahmen (3a, 3b) den Einbau des Uhrengehäuses (7, 8, 9) im Gehäuserahmen (3) ermöglichen.

8. Uhr nach Anspruch 7, **dadurch gekennzeichnet, dass** der Gehäuserahmen (3) ein Sackloch (3f) mit halbkugelförmigem Boden umfasst und das aus zwei jeweils in den zwei Rahmen (3a, 3b) des Gehäuserahmens (3) gebildeten Halblöchern zusammengesetzt ist, wobei dieses Sackloch (3f) ein Ende (5a) eines Stifts (5) aufnimmt, der die bestimmte Achse (22) bestimmt.

9. Uhr nach einem der Ansprüche 1 bis 8, **dadurch gekennzeichnet, dass** das Uhrengehäuse (7, 8, 9) eine Lünette (7) und einen Boden (8) oder eine zweite Lünette umfasst, die mittels mindestens eines Elements (16) miteinander zusammengebaut sind, das teilweise in der Lünette (7) und teilweise in dem Boden (8) oder der zweiten Lünette verankert ist und gegenüber der inneren Seitenwand (25) des Gehäuserahmens (3) gelegen ist, wenn das Uhrengehäuse (7, 8, 9) sich in einer Ruhestellung parallel zum Gehäuserahmen (3) befindet, derart, dass es durch den Gehäuserahmen (3) versteckt wird.

10. Uhr nach Anspruch 9, **dadurch gekennzeichnet, dass** sie mehrere Verankerungselemente (16) umfasst, die gleichmäßig um den Umfang des Uhrengehäuses (7, 8, 9) verteilt sind, und dadurch, dass jedes Verankerungselement (16) die Form einer Zusammenbauglocke aufweist, die in einer Aufnahme mit entsprechender Form untergebracht ist, die teilweise in der Lünette (7) und teilweise in dem Boden (8) oder der zweiten Lünette gebildet ist, und dadurch, dass jedes Verankerungselement (16) mittels einer Schraube (10) an einem Tragring (9) des Uhrwerks befestigt ist, der zwischen der Lünette (7) und dem Boden (8) oder der zweiten Lünette untergebracht ist.

11. Uhr nach einem der Ansprüche 1 bis 10, **dadurch gekennzeichnet, dass** die bestimmte Achse (22) mit der Achse einer Kronenbuchse (6) vereint ist, die dem Uhrengehäuse (7, 8, 9) zugehörig ist, wobei diese Kronenbuchse (6) die Wand des Gehäuserahmens (3) durchquert und ein erstes Ende (6a), das im Uhrengehäuse (7, 8, 9) untergebracht ist, und ein zweites Ende (6b) aufweist, das einer Zeigerstellungskrone (10) auf der Außenseite des Gehäuserahmens (3) zugehörig ist.

12. Uhr nach einem der Ansprüche 1 bis 11, **dadurch gekennzeichnet, dass** sie ferner mindestens eine Reibverbindung (28a, 28b) umfasst, die in der Seitenwand (24) des Uhrengehäuses (7, 8, 9) oder in der inneren Seitenwand (25) des Gehäuserahmens (3) untergebracht ist, um bei der Drehung des Uhrengehäuses (7, 8, 9) im Gehäuserahmen (3) eine Reibung gegen die innere Seitenwand (25) des Gehäuserahmens (3) beziehungsweise die Seitenwand (24) des Uhrengehäuses (7, 8, 9) auszuüben.

13. Uhr nach einem der Ansprüche 1 bis 12, **dadurch gekennzeichnet, dass** sie ferner einen ersten und einen zweiten entgegengesetzten Ring (23a, 23b) umfasst, die in der Seitenwand (24) des Uhrengehäuses (7, 8, 9) oder in der inneren Seitenwand (25) des Gehäuserahmens (3) um die bestimmte Achse (22) herum untergebracht sind, um das Spiel zwischen den Seitenwänden (24, 25) in der Richtung der bestimmten Achse (22) zu beseitigen.

14. Uhr nach einem der Ansprüche 1 bis 13, **dadurch gekennzeichnet, dass** das Uhrengehäuse (7, 8, 9) eine Lünette (7) und einen Boden (8) oder eine zweite Lünette, die miteinander zusammengebaut sind, sowie einen Tragring (9) des Uhrwerks umfasst, der zwischen der Lünette (7) und dem Boden (8) oder der zweiten Lünette untergebracht ist, dadurch, dass eine erste und eine zweite ringförmige Dichtung (29a, 29b) zwischen der Lünette (7) und dem Ring (9) beziehungsweise dem Boden (8) oder der zweiten Lünette und dem Ring (9) zusammengedrückt gehalten werden, und dadurch, dass eine dritte ringförmige Dichtung (30) zwischen der Lünette (7) und einem in der Lünette (7) eingebauten Glas (13) zusammengedrückt gehalten wird.

15. Uhr nach einem der Ansprüche 1 bis 14, **dadurch gekennzeichnet, dass** sie ferner ein Gestell (1) umfasst, das mit Elementen (2a, 2b) zur Befestigung an einem Armband versehen ist, und dadurch, dass der Gehäuserahmen (3) über eines seiner Enden gelenkig an einem Ende des Gestells (1) angebracht ist, derart, dass er eine Ruhestellung, in der der Gehäuserahmen (3) über dem Gestell (1) liegend angeordnet ist, und eine offene Stellung einnehmen kann, die eine Umkehrung des Uhrengehäuses (7, 8, 9) im Gehäuserahmen (3) zulässt.

16. Uhr nach Anspruch 15, **dadurch gekennzeichnet, dass** sie ferner Mittel (26a bis 26d) zum entriegelbaren Verriegeln des Gehäuserahmens (3) in seiner Ruhestellung umfasst.

17. Uhr nach Anspruch 16, **dadurch gekennzeichnet, dass** die Mittel zum entriegelbaren Verriegeln des Gehäuserahmens in seiner Ruhestellung Einrastmittel (26a bis 26d) umfassen, die in zwei Auskragungen (1a, 1b) des Gestells (1) zum Schutz der Krone untergebracht sind, die auf beiden Seiten einer Zeigerstellungskrone (10) gelegen sind, die dem Uhrengehäuse (7, 8, 9) zugehörig ist.

18. Uhr nach einem der Ansprüche 1 bis 17, **dadurch gekennzeichnet, dass** sie aus einer Armbanduhr besteht.
